# DEMANDE DE BREVET EUROPEEN

(11) **EP 2 012 554 A1**
(43) Date de publication de la demande: **07.01.2009**
(21) Numéro de dépôt: 07290837.9
(22) Date de dépôt: 03.07.2007
(51) Int. Cl.: H04R 1/10, H04M 1/05

(54) **Dispositif portable de communication téléphonique sans fil, tel qu'une oreillette, muni d'un organe de reproduction sonore articulé**

(71) Demandeur: Modelabs Technologies Limited, Hong Kong (HK)
(72) Inventeur: Piocelle, Thierry, Chez Hainaut Gilles, 33380 Mios (FR); Marie, Claude, 78310 Maurepas (FR); Rousselle, Nicolas, 85230 Bouin (FR)
(74) Mandataire: Kedinger, Jean-Paul

(57) **Abrégé**

La présente invention se rapporte à un dispositif portable de communication téléphonique sans fil (10), tel qu'une oreillette, destiné à être disposé contre ou dans l'oreille d'un utilisateur et comportant :
- un corps creux (12) s'étendant selon un axe d'allongement (XX') et renfermant des composants nécessaires au fonctionnement dudit dispositif, tels qu'une carte électronique,
- un organe de reproduction sonore (14), lié au corps creux (12) et destiné à être introduit dans le pavillon de l'oreille de l'utilisateur,

caractérisé en ce que l'organe de reproduction sonore (14) est articulé au niveau d'une extrémité (12a) du corps creux (12) sur un axe de pivotement (YY') de manière à pouvoir passer d'une position de repos dans laquelle l'organe de reproduction sonore (14) est disposé axialement dans le prolongement du corps creux (12) à une position d'utilisation dans laquelle l'organe de reproduction sonore (14) est dressé radialement sur le corps creux (12) afin de pouvoir être introduit dans le pavillon de l'oreille.

## Description

La présente invention concerne un dispositif portable de communication téléphonique sans fil, tel qu'une oreillette, destiné à être disposé contre ou dans l'oreille d'un utilisateur et comportant un organe de reproduction sonore.

Actuellement, les oreillettes du commerce comportent un boîtier présentant des formes assez complexes, avec notamment des portions arrondies très ergonomiques. Typiquement, un organe de reproduction sonore, tel qu'un haut parleur, est prévu pour retransmettre les communications téléphoniques. Ce haut-parleur est soit intégré dans le boîtier, soit rapporté sur ce dernier. Dans ce cas, le haut-parleur est disposé dans un endroit le plus adapté possible à son implantation dans l'oreille de l'utilisateur. Or, cela engendre des contraintes complexes de fixation du haut-parleur au boîtier, des contraintes d'encombrement et d'accessibilité. Très souvent, la liaison entre le boîtier et le haut-parleur est très fragile de sorte que des risques de destruction au niveau de cette dernière sont fréquents. De plus, l'encombrement général de l'oreillette reste assez important à cause de l'implantation du haut-parleur extérieurement à celui-ci.

Un but de la présente invention est donc de résoudre le problème cité précédemment à l'aide d'une solution simple à mettre en oeuvre, fiable et peu coûteuse.

Ainsi, la présente invention a pour objet un dispositif portable de communication téléphonique sans fil, tel qu'une oreillette, destiné à être disposé contre ou dans l'oreille d'un utilisateur et comportant :
- un corps creux s'étendant selon un axe d'allongement et renfermant des composants nécessaires au fonctionnement dudit dispositif, tels qu'une carte électronique,
- un organe de reproduction sonore lié au corps creux et destiné à être introduit dans le pavillon de l'oreille de l'utilisateur,
caractérisé en ce que l'organe de reproduction sonore est articulé au niveau d'une extrémité du corps creux sur un axe de pivotement de manière à pouvoir passer d'une position de repos dans laquelle l'organe de reproduction sonore est disposé axialement dans le prolongement du corps creux à une position d'utilisation dans laquelle l'organe de reproduction sonore est dressé radialement sur le corps creux afin de pouvoir être introduit dans le pavillon de l'oreille.

Selon des modes de réalisation préférés, le dispositif selon la présente invention peut comprendre en outre l'une au moins des caractéristiques suivantes .
- dans la position de repos, l'organe de reproduction sonore est intégralement contenu dans l'encombrement radial du corps creux, sans déborder latéralement de celui-ci, de sorte que le dispositif forme un tube ;
- l'axe de pivotement de l'organe de reproduction sonore est incliné et sécant par rapport à l'axe d'allongement du corps creux ;
- l'axe de pivotement de l'organe de reproduction sonore et l'axe d'allongement du corps creux forme un angle d'environ 45°, et l'organe de reproduction sonore est articulée sur le corps creux de telle sorte que le passage de la position de repos à la position d'utilisation est réalisé suite à une rotation à 180° dudit organe de reproduction sonore sur son axe de pivotement ;
- l'organe de reproduction sonore comporte un plan incliné coopérant avec un plan incliné correspondant prévu à l'extrémité libre du corps creux, de sorte que, lors de la rotation de l'organe de reproduction sonore sur son axe de pivotement, lesdits plans sont continuellement en contact l'un contre l'autre et glissent l'un sur l'autre; et
- dans la position d'utilisation, l'organe de reproduction sonore est dressé sensiblement à angle droit par rapport au corps creux.

L'invention va maintenant être décrite plus en détail en référence à des modes de réalisation particuliers donnés à titre d'illustration uniquement et représentés sur les figures annexées dans lesquelles :
- la figure 1 est une vue en coupe d'une oreillette conforme à la présente invention et comportant un haut-parleur disposé dans une position d'utilisation ;
- la figure 2 est une vue de côté de l'oreillette de la figure 1 ;
- la figure 3 est une vue de côté d'une étape intermédiaire de passage du haut-parleur de la position d'utilisation à une position de stockage ; et
- la figure 4 est une vue de côté de l'oreillette dans sa position de stockage, après rotation du haut-parleur.

La figure 1 représente, vue en coupe, une oreillette 10 conforme à la présente invention disposée dans une position d'utilisation. Cette oreillette 10 comporte un corps creux 12 présentant un axe d'allongement XX', et un haut-parleur 14 destiné à être introduit dans l'oreille d'un utilisateur en vue de reproduire les sons transmis par un téléphone cellulaire ou un kit main libre. Dans cette position, le haut-parleur 14 est sensiblement à angle droit avec le corps creux 12. Le corps creux 12 renferme des composants électriques (non représentés) nécessaires au fonctionnement de l'oreillette, tels qu'une carte électronique.

Le corps creux 12 présente une extrémité 12a au niveau de laquelle se situe un premier plan incliné de glissement 15. Typiquement, ce plan incliné 15 forme un angle d'environ 45° avec l'axe d'allongement XX' du corps creux 12.

Le haut parleur 14 présente un second plan incliné de glissement 16, parallèle au premier plan de glissement 15 du corps creux 12. Le haut-parleur 14 est également articulé sur un axe de pivotement YY' qui est sécant avec l'axe d'allongement XX' du corps creux 12. Les deux axes forment ainsi un angle d'environ 45°.

Comme cela est visible sur les figures 2 à 4, le haut-parleur 14 peut être manipulé par l'utilisateur et pivoter à 180° sur son axe YY' pour arriver à la position de stockage de la figure 4. Simultanément à ce pivotement, les plans inclinés 15 et 16 restent en contact l'un avec l'autre et glissent l'un sur l'autre. Une fois la rotation du haut-parleur 14 effectuée dans un sens ou dans l'autre, ce dernier se trouve exactement dans le prolongement axial du corps creux 12, sans faire saille radialement de celui-ci, de sorte que l'oreillette forme un tube dont l'extrémité porte l'embout 18 du haut-parleur 14.

Pour repasser dans la position d'utilisation de la figure 1, il suffit à l'utilisateur de faire pivoter le haut-parleur 14 sur son axe YY' de 180° afin de le dresser latéralement à angle droit par rapport au corps creux 12.

Ainsi, l'oreillette de la présente invention est particulièrement ergonomique, simple à utiliser et présente un encombrement réduit puisque dans sa position de stockage, le haut-parleur 14 est intégralement contenu dans l'encombrement radial du corps creux 12.

Il va de soi que la description détaillée de l'objet de l'Invention, donnée uniquement à titre d'illustration, ne constitue en aucune manière une limitation, les équivalents techniques étant également compris dans le champ de la présente invention.

Ainsi, l'angle que forme l'axe de pivotement du haut-parleur et l'axe longitudinal du corps creux peut être différent de 45°.

## Revendications

1. Dispositif portable de communication téléphonique sans fil (10), tel qu'une oreillette, destiné à être disposé contre ou dans l'oreille d'un utilisateur et comportant :
- un corps creux (12) s'étendant selon un axe d'allongement (XX') et renfermant des composants nécessaires au fonctionnement dudit dispositif, tels qu'une carte électronique,
- un organe de reproduction sonore (14), lié au corps creux (12) et destiné à être introduit dans le pavillon de l'oreille de l'utilisateur,
**caractérisé en ce que** l'organe de reproduction sonore (14) est articulé au niveau d'une extrémité (12a) du corps creux (12) sur un axe de pivotement (YY') de manière à pouvoir passer d'une position de repos dans laquelle l'organe de reproduction sonore (14) est disposé axialement dans le prolongement du corps creux (12) à une position d'utilisation dans laquelle l'organe de reproduction sonore (14) est dressé radialement sur le corps creux (12) afin de pouvoir être introduit dans le pavillon de l'oreille.

2. Dispositif selon la revendication 1, **caractérisé en ce que**, dans la position de repos, l'organe de reproduction sonore (14) est intégralement contenu dans l'encombrement radial du corps creux (12), sans déborder latéralement de celui-ci, de sorte que le dispositif (10) forme un tube.

3. Dispositif selon la revendication 1 ou 2, **caractérisé en ce que** l'axe de pivotement (YY') de l'organe de reproduction sonore (14) est incliné et sécant par rapport à l'axe d'allongement (XX') du corps creux (12).

4. Dispositif selon l'une quelconque des revendications précédentes, **caractérisé en ce** l'axe de pivotement (YY') de l'organe de reproduction sonore (14) et l'axe d'allongement (XX') du corps creux (12) forme un angle d'environ 45°, et l'organe de reproduction sonore (14) est articulée sur le corps creux (12) de telle sorte que le passage de la position de repos à la position d'utilisation est réalisé suite à une rotation à 180° dudit organe de reproduction sonore (14) sur son axe de pivotement(YY').

5. Dispositif selon la revendication 4, **caractérisé en ce que** l'organe de reproduction sonore (14) comporte un plan incliné (16) coopérant avec un plan incliné (15) correspondant prévu à l'extrémité (12a) du corps creux (12), de sorte que, lors de la rotation de l'organe de reproduction sonore (14) sur son axe de pivotement (YY'), lesdits plans (15, 16) sont continuellement en contact l'un contre l'autre et glissent l'un sur l'autre.

6. Dispositif selon la revendication 4 ou 5, **caractérisé en ce que**, dans la position d'utilisation, l'organe de reproduction sonore (14) est dressé sensiblement à angle droit par rapport au corps creux (12).
